# EUROPÄISCHE PATENTSCHRIFT

(11) **EP 3 519 641 B1**
(45) Veröffentlichungstag und Bekanntmachung des Hinweises auf die Patenterteilung: **25.11.2020**
(21) Anmeldenummer: 17780984.5
(22) Anmeldetag: 28.09.2017
(51) Int. Cl.: E04B 1/41, E04B 1/61, E04B 2/74, E04B 1/04

(54) **VERBINDUNGSVORRICHTUNG ZUR VERBINDUNG VON DÜNNWANDIGEN FERTIGTEILEN UND DAMIT AUSGESTATTETE FERTIGTEILE**
CONNECTING DEVICE FOR CONNECTING THIN PREFAB ELEMENTS, PREFAB ELEMENTS THEREWITH EQUIPPED, METHOD FOR MAKING SUCH THIN PREFAB ELEMENTS EQUIPPED WITH SUCH CONNECTING DEVICE
DISPOSITIF DE RACCORDEMENT DESTINÉ À RELIER DES ÉLÉMENTS PRÉFABRIQUÉS MINCES, ÉLÉMENTS PRÉFABRIQUÉS ÉQUIPÉS DE CELUI-CI, PROCÉDÉ DE FABRICATION DE TELS ÉLÉMENTS PRÉFABRIQUÉS ÉQUIPÉS D'UN TEL DISPOSITIF DE RACCORDEMENT

(30) Priorität: 30.09.2016 AT 508822016
(43) Veröffentlichungstag der Anmeldung: 07.08.2019
(73) Patentinhaber: Universität für Bodenkultur Wien, 1180 WIEN (AT)
(72) Erfinder: KROMOSER, Benjamin, 3300 Amstetten (AT)
(74) Vertreter: Margotti, Herwig Franz
(86) Internationale Anmeldenummer: PCT/AT2017/060243
(87) Internationale Veröffentlichungsnummer: WO 2018/058166

(56) Entgegenhaltungen:
- DE-C1- 19 958 793
- FR-A1- 2 697 275
- JP-A- H06 185 136
- US-A- 2 142 305
- US-A- 3 851 428
- US-A- 5 097 643

## Beschreibung

Die Erfindung betrifft eine Verbindungsvorrichtung zur Verbindung von dünnwandigen Fertigteilen aus einem gieß- und aushärtbaren Material, wobei die Verbindungsvorrichtung zumindest ein Verbindungselement aufweist.

Die Erfindung betrifft weiters dünnwandige Fertigteile mit Verbindungsvorrichtungen.

Fertigteile aus einem gieß- und aushärtbaren Material, beispielsweise Beton, haben den Vorteil, dass diese im Fertigteilwerk mit sehr hoher Produktionsgenauigkeit, in sehr guter Qualität und unabhängig von der Witterung hergestellt werden können. Nichtrostende Bewehrungen, wie beispielsweise feingliedrige Edelstahlbewehrung oder feingliedrige textile Bewehrungselemente aus Carbon, alkaliresistenten Glasfasern oder Basaltfasern erlauben die Reduktion der Betondeckung und somit eine Reduktion der Bauteildicke, was eine ressourceneffiziente Verwendung des Baustoffs ermöglicht. Im Fertigteilwerk hergestellte Fertigteile werden anschließend auf die Baustelle geliefert und zu Gebäudestrukturen zusammengefügt. Eine besondere Herausforderung besteht dabei in der Verbindung derartiger dünnwandiger Fertigteile.

Zur Verbindung von dünnwandigen Fertigteilen werden häufig bewehrte Vergussfugen eingesetzt, die sich in der praktischen Anwendung in Bezug auf die mechanische Belastbarkeit als zuverlässig herausgestellt haben. Nachteilig ist jedoch, dass auf der Baustelle ein weiterer Vergussvorgang, also eine zusätzliche Schalung und Vergussmörtel erforderlich sind. Dies führt zu weiteren Arbeitsschritten und Kosten, die das Potential der Fertigteilbauweise schwächen.

Andererseits wurden Systeme zur Verbindung von dünnwandigen Fertigteilen entwickelt, die entweder nicht auf die dünnwandigen Fertigteile angepasst sind oder sich in der praktischen Anwendung als untauglich erwiesen haben. Bei Klebeverbindungen beispielsweise ist problematisch, dass die Fugen nicht bewehrt werden können. Die Leistungsfähigkeit von Klebeverbindungen hängt dabei stark von der Untergrundvorbereitung, den Verarbeitungsrandbedingungen und der Verarbeitung ab. Dies hat zur Folge, dass hohe Sicherheiten erforderlich sind und die Leistungsfähigkeit der dünnwandigen Fertigteile nicht voll ausgenutzt werden kann.

Die Verbindung von dünnwandigen Fertigteilen, die auf Einbauteilen aus andersartigen Materialien, vorwiegend Metall oder auch aus Faserverbundkunststoffen, beispielsweise aus Carbon, alkaliresistenten Glasfasern oder Basaltfasern, basieren, hat den Vorteil, dass diese Materialien bereits im Fertigteilwerk eingebaut werden können und eine rasche Montage auf der Baustelle ermöglichen. Jedoch sind die bis dato entwickelten Systeme entweder nicht für dünnwandige Fertigteile geeignet oder noch nicht für eine praktische Anwendung ausgereift.

Die Dokumente DE 198 35 900 A1 und DE 10 2012 223 279 A1 offenbaren jeweils Verbindungsvorrichtungen zum Verbinden von Fertigteilwänden. Dabei werden Teile der Verbindungsvorrichtungen in die Fertigteilwand eingegossen, wobei sich die Verbindungsvorrichtungen in Aussparungen der Fertigteilwände befinden. Diese Verbindungsvorrichtungen weisen die Nachteile auf, dass sie nicht für dünnwandige Fertigteile geeignet sind und, dass die nach dem Verbinden verbleibenden Fugen und Aussparungen zusätzlich vergossen werden müssen.

Das Dokument US 2 142 305 A offenbart eine Verbindungsvorrichtung nach dem Oberbegriff des Anspruchs 1 und des Anspruchs 20.

Der Erfindung liegt die Aufgabe zugrunde, eine Verbindungsvorrichtung zur Verbindung von dünnwandigen Fertigteilen aus einem gieß- und aushärtbaren Material zur Verfügung zu stellen, bei dem die Anzahl der Arbeitsschritte und der Aufwand auf der Baustelle reduziert ist.

Diese Aufgabe wird erfindungsgemäß durch eine Verbindungsvorrichtung zur Verbindung von dünnwandigen Fertigteilen aus einem gieß- und aushärtbaren Material nach Anspruch 1 und Anspruch 20 gelöst.

Wird die erfindungsgemäße Verbindungsvorrichtung bereits im Fertigteilwerk in die dünnwandigen Fertigteile eingebaut, können diese auf der Baustelle schnell und einfach verbunden werden, wobei keine zusätzliche Schalung beziehungsweise kein nachträglicher Verguss erforderlich ist.

Da das Kantenschutzelement, das Ankerelement und das Verbindungselement einteilig ausgebildet sind, wird die Herstellung der erfindungsgemäßen Verbindungsvorrichtung vereinfacht und die Lastab- und -weiterleitung ist verbessert.

Zweckmäßig erstrecken sich das Verbindungselement und das Ankerelement im Wesentlichen parallel zueinander. Die Verbindungsvorrichtung kann so sehr flach ausgeführt werden, was für dünnwandige Fertigteile von Vorteil ist. Zusätzlich werden parallel auftretende Zug- und Druckkräfte entlang des Verbindungselements und/ oder des Ankerelements abgeleitet.

Das Ankerelement weist Verzahnungselemente auf, wobei sich die Verzahnungselemente transversal, vorzugsweise im Wesentlichen orthogonal, von dem Ankerelement erstrecken. Da beispielsweise dünnwandiger Beton besonders sensibel auf punktuelle Belastungen ist, wird hierdurch vorteilhaft eine gleichmäßige Lasteinleitung der Verbindungsvorrichtung in das dünnwandige Fertigteil ermöglicht.

Erfindungsgemäß ist das Ankerelement aus zwei zueinander im Wesentlichen parallelen Platten und den Verzahnungselementen ausgebildet, wobei sich die Platten von entgegengesetzten Rändern des Kantenschutzelements in die gleiche Richtung erstrecken. Hierdurch werden vorteilhaft teilweise oder vollständig die Stirnseite sowie die Oberflächen des Fertigteils, an welchen das Kantenschutzelement anliegt, geschützt.

Erfindungsgemäß ist das Ankerelement aus einer Vielzahl von länglichen Elementen ausgebildet, die sich vom Kantenschutzelement erstrecken. Vorteilhaft erstrecken sich die länglichen Elemente in mehreren, vorzugsweise im Wesentlichen parallelen, Ebenen vom Kantenschutzelement, wodurch die Lasteinleitung in das dünnwandige Fertigteil besonders gleichmäßig ist.

Zusätzlich werden teilweise oder vollständig die Stirnseite sowie die Oberflächen des Fertigteils, an welchen das Kantenschutzelement anliegt, geschützt.

Zweckmäßig weist das Ankerelement ein quaderförmiges Einbauvolumen auf, wobei ein Verhältnis von Höhe des Einbauvolumens zu Breite des Einbauvolumens und/ oder von Höhe des Einbauvolumens zu Länge des Einbauvolumens höchstens 10 zu 100, vorzugsweise höchstens 5 zu 100, beträgt. Hierdurch ist der Vorteil erhalten, dass die erfindungsgemäße Verbindungsvorrichtung insbesondere für dünnwandige Fertigteile geeignet ist.

Zweckmäßig weist das Kantenschutzelement eine Länge auf, die zumindest das Fünffache, vorzugsweise zumindest das Zehnfache, der Höhe des Kantenschutzelements beträgt.

In einer bevorzugten Ausführungsform ist das Verbindungselement als Winkelprofil mit einem ersten Schenkel, der sich vom Kantenschutzelement erstreckt, und einem zweiten Schenkel, der im Wesentlichen parallel zum Kantenschutzelement ist, ausgebildet. Hierdurch wird eine Verbindungsvorrichtung bereitgestellt, die vorteilhaft auf Druck belastbar ist und sich beim Verbinden der Fertigteile selbsttätig ausrichtet.

In einer alternativen bevorzugten Ausführungsform ist das Verbindungselement als elastisch verformbares Hakenelement ausgebildet. Hierdurch wird eine Verbindungsvorrichtung bereitgestellt, die vorteilhaft auf Zug belastbar ist und sich beim Verbinden der Fertigteile selbsttätig ausrichtet.

In einer alternativen bevorzugten Ausführungsform besteht die Verbindungsvorrichtungen aus einem Set aus zwei Verbindungsvorrichtungen, wobei das Verbindungselement der ersten Verbindungsvorrichtung aus zwei, zueinander im Wesentlichen parallelen Platten ausgebildet ist und das Verbindungselement der zweiten Verbindungskomponente eine Platte umfasst, die zwischen die Platten der ersten Verbindungsvorrichtung einführbar ist und die vorzugsweise eine gleiche Länge wie die Platten der ersten Verbindungsvorrichtung aufweist. Hierdurch wird eine Verbindungsvorrichtung bereitgestellt, die vorteilhaft auf Druck belastbar ist und sich beim Verbinden der Fertigteile selbsttätig ausrichtet.

In einer alternativen bevorzugten Ausführungsform umfasst die Verbindungsvorrichtung ein Set aus zwei Verbindungsvorrichtungen, wobei das Verbindungselement der ersten Verbindungsvorrichtung eine schlitzförmige Ausnehmung umfasst, und wobei das Verbindungselement der zweiten Verbindungskomponente eine Platte umfasst, die in die schlitzförmige Ausnehmung der ersten Verbindungsvorrichtung einführbar ist und die vorzugsweise eine gleiche Länge wie die schlitzförmige Ausnehmung aufweist. Hierdurch wird eine Verbindungsvorrichtung bereitgestellt, die vorteilhaft auf Druck belastbar ist und sich beim Verbinden der Fertigteile selbsttätig ausrichtet. Weiters ist der Vorteil erhalten, dass die Fertigteile vollkommen fugenfrei und bündig miteinander verbunden werden können.

Alternativ ist das Kantenschutzelement der zweiten Verbindungsvorrichtung als Winkelprofil ausgebildet. Hierdurch kann vorteilhaft eine Eckverbindung von zwei Verbindungsvorrichtungen beziehungsweise Fertigteilen bereitgestellt werden.

In einer alternativen bevorzugten Ausführungsform umfasst die Verbindungsvorrichtung ein Set aus zwei Verbindungsvorrichtungen, wobei das Verbindungselement der ersten Verbindungsvorrichtung als Winkelprofil mit einem ersten Schenkel, der sich vom Kantenschutzelement erstreckt, und einem zweiten Schenkel, der im Wesentlichen parallel zum Kantenschutzelement ist, ausgebildet ist, und wobei das Verbindungselement der zweiten Verbindungsvorrichtung als quadratisches Hohlprofil mit einer, zum Kantenschutzelement im Wesentlichen parallelen Nut zwischen Hohlprofil und Kantenschutzelement ausgebildet ist, wobei vorzugsweise die Tiefe der Nut und die Länge des zweiten Schenkels gleich groß sind. Hierdurch wird eine Verbindungsvorrichtung bereitgestellt, die vorteilhaft auf Druck und Zug belastbar ist und sich beim Verbinden der Fertigteile selbsttätig ausrichtet. Weiters ist der Vorteil erhalten, dass die Fertigteile vollkommen fugenfrei miteinander verbunden werden können.

Alternativ ist das Verbindungselement der zweiten Verbindungsvorrichtung als quadratisches Hohlprofil mit einer, zum Kantenschutzelement im Wesentlichen orthogonalen, halbseitig offenen Nut ausgebildet. Hierdurch kann vorteilhaft eine Eckverbindung von zwei Verbindungsvorrichtungen beziehungsweise Fertigteilen bereitgestellt werden.

Zweckmäßig weist das Verbindungselement zumindest eine Öffnung für ein Verbindungsmittel auf. Hierdurch kann eine Verbindungsvorrichtung bereitgestellt werden, die vorteilhaft auf Zug und Druck und bis zu einem gewissen Grad auf Biegung belastbar ist. Somit können zwei erfindungsgemäße Verbindungsvorrichtungen vorteilhaft eine form- und kraftschlüssige Verbindung zur Übertragung von Zugkräften, Druckkräften und teilweise Biegemomenten bilden.

Zweckmäßig wird ein dünnwandiges Fertigteil aus einem gieß- und aushärtbaren Material bereitgestellt, das bereits zumindest eine erfindungsgemäße Verbindungsvorrichtung aufweist, wobei das dünnwandige Fertigteil eine Dicke im Bereich von einem halben Zentimeter bis zwölf Zentimeter, vorzugsweise im Bereich von einem Zentimeter bis vier Zentimeter, aufweist. Die erfindungsgemäßen Fertigteile können direkt auf die Baustelle geliefert und dort schnell und einfach verbunden werden.

In einer bevorzugten Ausführungsform entspricht eine Höhe des Kantenschutzelements der Verbindungsvorrichtung zumindest der Dicke des Fertigteils im Bereich einer Stirnseite des Fertigteils, an der das Kantenschutzelement anliegt. Hierdurch wird vorteilhaft die gesamte Höhe der Stirnseite des Fertigteils geschützt und das Verbindungsmittel des angrenzenden Fertigteils kann direkt an dem Kantenschutzelement anliegen.

In einer besonders bevorzugten Ausführungsform ist das Kantenschutzelement der Verbindungsvorrichtung einteilig ausgebildet und liegt vollständig entlang der Stirnseite an. Hierdurch wird vorteilhaft die gesamte Höhe und die gesamte Länge der Stirnseite des Fertigteils geschützt und das Verbindungsmittel des angrenzenden Fertigteils kann über die gesamte Länge der Stirnseite direkt an dem Kantenschutzelement anliegen. Zweckmäßig bildet die Verbindungsvorrichtung mit einem derartigen Kantenschutzelement einen Teil einer Schalung zur Herstellung des dünnwandigen Fertigteils. Hierdurch wird ein Verfahren zur Herstellung des dünnwandigen Fertigteils vorteilhaft vereinfacht.

Zweckmäßig ist das Ankerelement vollständig in das Fertigteil eingegossen. Hierdurch lassen sich dünnwandige Fertigteile mit ebenen Oberflächen herstellen.

Zweckmäßig ist das Fertigteil aus Beton, Eis oder Kunststoff gebildet. Diese Materialien lassen sich besonders gut gießen und aushärten.

In den schematischen Zeichnungen zeigen
- Fig. 1: in einer perspektivischen Ansicht eine Verbindungsvorrichtung gemäß einem ersten nicht erfindungsgemäßen Ausführungsbeispiel;
- Fig. 2: in einer perspektivischen Ansicht die Verbindungsvorrichtung gemäß Fig. 1;
- Fig. 3: in einer perspektivischen Ansicht die Verbindungsvorrichtung gemäß Fig. 2, wobei die Verbindungsvorrichtung in ein dünnwandiges Fertigteil eingegossen ist;
- Fig. 4A: in einem Querschnitt zwei Verbindungsvorrichtungen gemäß Fig. 3 in gelöstem Zustand;
- Fig. 4B: in einem Querschnitt zwei Verbindungsvorrichtungen gemäß Fig. 3 in verbundenem Zustand;
- Fig. 5: in einer perspektivischen Ansicht eine Verbindungsvorrichtung gemäß einem zweiten nicht erfindungsgemäßen Ausführungsbeispiel;
- Fig. 6: in einer perspektivischen Ansicht zwei Verbindungsvorrichtungen gemäß Fig. 5 in verbundenem Zustand, wobei jede Verbindungsvorrichtung in ein dünnwandiges Fertigteil eingegossen ist;
- Fig. 7: in einer perspektivischen Ansicht ein Set aus zwei Verbindungsvorrichtungen gemäß einem dritten nicht erfindungsgemäßen Ausführungsbeispiel in gelöstem Zustand;
- Fig. 8: in einer perspektivischen Ansicht die Verbindungsvorrichtungen gemäß Fig. 7, wobei jede Verbindungsvorrichtung in ein dünnwandiges Fertigteil eingegossen ist;
- Fig. 9: in einer perspektivischen Ansicht die Verbindungsvorrichtungen gemäß Fig. 7 in verbundenem Zustand;
- Fig. 10: in einer perspektivischen Ansicht die Verbindungsvorrichtungen gemäß Fig. 9, wobei jede Verbindungsvorrichtung in ein dünnwandiges Fertigteil eingegossen ist;
- Fig. 11: in einer perspektivischen Ansicht ein Set aus zwei Verbindungsvorrichtungen gemäß einem erfindungsgemäßen Ausführungsbeispiel in gelöstem Zustand;
- Fig. 12: in einer perspektivischen Ansicht die Verbindungsvorrichtungen gemäß Fig. 11, wobei jede Verbindungsvorrichtung in ein dünnwandiges Fertigteil eingegossen ist;
- Fig. 13A: in einem Querschnitt ein Set aus zwei Verbindungsvorrichtungen gemäß einem fünften nicht erfindungsgemäßen Ausführungsbeispiel in gelöstem Zustand;
- Fig. 13B: in einem Querschnitt das Set aus zwei Verbindungsvorrichtungen gemäß Fig. 13A in verbundenem Zustand;
- Fig. 14A: in einem Querschnitt das Set aus zwei Verbindungsvorrichtungen gemäß Fig. 13A und ausgebildet als Eckverbindung;
- Fig. 14B: in einem Querschnitt das Set aus zwei Verbindungsvorrichtungen gemäß Fig. 13B und ausgebildet als Eckverbindung;
- Fig. 15: in einer perspektivischen Ansicht ein Set aus zwei Verbindungsvorrichtungen gemäß einem sechsten nicht erfindungsgemäßen Ausführungsbeispiel in gelöstem Zustand;
- Fig. 16: in einer perspektivischen Ansicht das Set aus zwei Verbindungsvorrichtungen gemäß Fig. 15 in verbundenem Zustand, wobei jede Verbindungsvorrichtung in ein dünnwandiges Fertigteil eingegossen ist;
- Fig. 17: in einem Querschnitt das Set aus zwei Verbindungsvorrichtungen gemäß Fig. 16;
- Fig. 18: in einem Querschnitt das Set aus zwei Verbindungsvorrichtungen gemäß Fig. 16 und ausgebildet als Eckverbindung.

Im Folgenden wird eine Verbindungsvorrichtung 1 in sechs unterschiedlichen Ausgestaltungen anhand der Figuren 1 bis 18 näher beschrieben. Nur das Ausführungsbeispiel der Figuren 11 und 12 zeigt eine erfindungsgemäße Verbindungsvorrichtung. Ahnliche oder gleiche Elemente unterschiedlicher Ausgestaltungen, welche Elemente im Wesentlichen dieselbe technische Funktion ausüben, sind durch dieselben Referenznummern bezeichnet oder durch spezifischere Elemente mit spezifischen Referenznummern ersetzt. Einzelne Elemente einer Ausgestaltung sind - sofern technisch sinnvoll - mit anderen Elementen anderer Ausgestaltungen austauschbar oder kombinierbar.

Figur 1 zeigt die Verbindungsvorrichtung 1 gemäß einer ersten, nicht erfindungsgemäßen, Ausgestaltung. Die Verbindungsvorrichtung 1 weist ein Kantenschutzelement 2 auf. Weiters weist die Verbindungsvorrichtung 1 ein Verbindungselement 3 auf, das sich von dem Kantenschutzelement 2 erstreckt, sowie ein Ankerelement 4, das sich ebenfalls von dem Kantenschutzelement 2 erstreckt. Das Verbindungselement 3 und das Ankerelement 4 sind einteilig aus zwei zueinander im Wesentlichen parallelen Platten 5 und einteilig mit dem Kantenschutzelement 2 ausgebildet, wobei die Platte 5 des Verbindungselements 3 die Form eines Winkelprofils aufweist. Die Platten 5 erstrecken sich von einem Mittelbereich 6 und von entgegengesetzten Seiten 7 des Kantenschutzelements 2 im Wesentlichen innerhalb derselben Ebene. Die Platten 5 sind dabei im Wesentlichen orthogonal auf das Kantenschutzelement 2. Diese Ausführung ist von Vorteil, wenn Kräfte, insbesondere Zugkräfte oder Druckkräfte, in Richtung des Verbindungselements 3 und/oder des Ankerelements 4 oder im Wesentlichen parallel hierzu übertragen werden sollen. Das Verbindungselement 3 weist Öffnungen 8 für ein Verbindungsmittel auf. Das Ankerelement 4 weist Verzahnungselemente 9 auf, die sich im Wesentlichen orthogonal von dem Ankerelement 4 erstrecken. Alternativ können sich die Verzahnungselemente 9 auch transversal von dem Ankerelement 4 erstrecken.

Alternativ können sich das Verbindungselement 3 und das Ankerelement 4 in unterschiedlichen parallelen Ebenen im Wesentlichen orthogonal auf das Kantenschutzelement 2 erstrecken.

Alternativ können sich das Verbindungselement 3 und das Ankerelement 4 von entgegengesetzten Seiten 7 des Kantenschutzelements 2 transversal auf das Kantenschutzelement 2 und im Wesentlichen innerhalb derselben Ebene erstrecken. Dies kann vorteilhaft sein, wenn die zu übertragenden Kräfte in erster Linie transversal zum Kantenschutzelement 2, in Richtung des Verbindungselements 3 und/ oder des Ankerelements 4 oder im Wesentlichen parallel hierzu, verlaufen.

Alternativ können sich das Verbindungselement 3 und das Ankerelement 4 im Wesentlichen orthogonal zueinander erstrecken, beispielsweise im Falle einer Eckverbindung zweier Verbindungsvorrichtungen 1, die nachfolgend näher beschrieben wird.

Weiters ist denkbar, dass sich das Verbindungselement 3 und das Ankerelement 4 in unterschiedliche Richtungen erstrecken, die beide von derselben Seite 7 des Kantenschutzelementes 2 wegführen, beispielsweise wenn eine Verbindung zweier Verbindungsvorrichtungen 1 unter spitzem Winkel, also einem Winkel, der weniger als 90 Winkelgrad beträgt, ermöglicht werden soll.

Figur 2 zeigt die Verbindungsvorrichtung 1 gemäß der ersten Ausgestaltung, wobei die Platte 5 des Verbindungselements 3 als im Vergleich zu Figur 1 gespiegeltes Winkelprofil ausgeführt ist und die Verzahnungselemente 9 zusätzlich Dübelendverankerungen 10 aufweisen. Diese haben den Vorteil, dass mögliche, durch das Verbindungselement 3 erzeugte Querzugspannungen, die zu einem Spalten des gieß- und aushärtbaren Materials 12 führen können, aufgenommen werden können und somit das Spalten verhindern. Wird, wie in Figur 3 dargestellt, die Verbindungsvorrichtung 1 mit dem Ankerelement 4 in ein dünnwandiges Fertigteil 11 aus einem gieß- und aushärtbaren Material 12 eingegossen, bilden die Dübelendverankerungen 10 einen bündigen Abschluss mit der Oberfläche 18 des Fertigteils 11. Die Verzahnungselemente 9 sind somit bündig in das Fertigteil 11 eingegossen. Durch die Anzahl an eingebrachten Verzahnungselementen 9 in regelmäßigen Abständen, beispielweise 5 bis 20 Zentimeter, werden vorteilhaft Spitzenspannungen innerhalb des Fertigteils 11 reduziert.

Alternativ können die Verzahnungselemente 9 und/ oder die Dübelendverankerungen 10 auch vollständig in das Fertigteil 11 eingegossen sein, wobei die Verzahnungselemente 9 und/ oder die Dübelendverankerungen 10 nicht sichtbar sind. Hierdurch lassen sich dünnwandige Fertigteile 11 mit ebenen Oberflächen 18 herstellen. Alternativ können die Verzahnungselemente 9 auch teilweise in das Fertigteil 11 eingegossen sein, wobei jedes Verzahnungselement 9 einen Überstand aufweist. Hierdurch können die Verzahnungselemente 9 von außen manipuliert werden oder als Dekorationselement dienen.

Gemäß dem ersten Ausführungsbeispiel ist das Verbindungselement 3 als Winkelprofil mit einem ersten Schenkel 15 und einem zweiten Schenkel 16, der im Wesentlichen parallel zum Kantenschutzelement 2 ist, ausgebildet. Das Kantenschutzelement 2 ist einteilig entlang einer gesamten Länge 19 des Fertigteils 11 ausgebildet und liegt vollständig entlang einer Stirnseite 13 des Fertigteils 11 an dem Fertigteil 11 an. Die Höhe des Kantenschutzelements 2 entspricht der Dicke 17 des Fertigteils 11. Somit wird vorteilhaft die gesamte Stirnseite 13 des Fertigteils 11 durch das Kantenschutzelement 2 geschützt.

Werden nun gemäß Figur 4A zwei dünnwandige Fertigteile 11, in die eine Verbindungsvorrichtung 1 integriert, insbesondere eingegossen, ist, entlang ihrer Stirnseiten 13 ausgerichtet, können diese gemäß Figur 4B miteinander verbunden werden. Hierbei sind die beiden Fertigteile 11 um 180 Winkelgrad zueinander gedreht oder die Verbindungsvorrichtungen 1 spiegelverkehrt integriert, insbesondere eingegossen. Beim Zusammenführen der beiden Fertigteile 11 überlappen die ersten Schenkel 15 der zwei Verbindungselemente 3 einander und die zweiten Schenkel 16 richten sich automatisch an den Kantenschutzelementen 2 der jeweils anderen Verbindungsvorrichtung 1 aus und liegen in verbundenem Zustand an diesen Kantenschutzelementen 2 an. Weiters sind in verbundenem Zustand die Öffnungen 8 der Verbindungselemente 3 mit Verbindungsmitten 14, beispielsweise Schraubverbindungen, verbunden. Die beiden Verbindungsvorrichtungen 1 zur Verbindung von dünnwandigen Fertigteilen 11 aus einem gieß- und aushärtbaren Material 12 bilden somit eine form- und kraftschlüssige Verbindung zur Übertragung von Zugkräften, Druckkräften und teilweise Biegemomenten.

Alternativ weisen die Verbindungselemente 3 keine Öffnungen 8 auf und sind nicht mit Verbindungsmitten 14 verbunden. Die beiden Verbindungsvorrichtungen 1 zur Verbindung von dünnwandigen Fertigteilen 11 aus einem gieß- und aushärtbaren Material 12 bilden dann eine formschlüssige Verbindung zur Übertragung von Druckkräften.

Alternativ liegt das Kantenschutzelement 2 nicht vollständig entlang der Stirnseite 13 des Fertigteils 11 an und/oder entspricht dessen Höhe nicht vollständig der Dicke 17 des Fertigteils 11. In diesem Fall liegen in verbundenem Zustand die zweiten Schenkel 16 der zwei Verbindungselemente 3 gegebenenfalls teilweise an den Kantenschutzelementen 2 und/oder teilweise an den Stirnseiten 13 der Fertigteile 11 an.

Die Figuren 5 und 6 zeigen eine Verbindungsvorrichtung 20 gemäß einer zweiten, nicht erfindungsgemäßen, Ausgestaltung. Im Wesentlichen gleicht die zweite Ausgestaltung der ersten Ausgestaltung, mit dem Unterschied, dass das Verbindungselement 3 als elastisch verformbares Hakenelement 21 ausgebildet ist.

Zwei dünnwandige Fertigteile 11, in die eine Verbindungsvorrichtung 20 integriert, insbesondere eingegossen, ist, können gemäß Figur 6 entlang ihrer Stirnseiten 13 miteinander verbunden werden. Hierbei sind die beiden Fertigteile 11 um 180 Winkelgrad zueinander gedreht oder die Verbindungsvorrichtungen 20 um 180 Winkelgrad zueinander gedreht integriert, insbesondere eingegossen. Das Ankerelement 4 ist als Platte ausgebildet und erstreckt sich von einem Rand 22 des Kantenschutzelements 2. Beim Zusammenführen der beiden Fertigteile 11 überlappen die beiden Hakenelemente 21 und verformen sich elastisch, bis sie sich in verbundenem Zustand ineinander verhaken. Die beiden Verbindungsvorrichtungen 20 zur Verbindung von dünnwandigen Fertigteilen 11 aus einem gieß- und aushärtbaren Material 12 bilden somit automatisch eine formschlüssige Verbindung zur Übertragung von Zugkräften, die das voneinander Wegbewegen der Fertigteile 11 in weiterer Folge verhindert.

Alternativ können zusätzlich Öffnungen 8 in die Verbindungselemente 3 eingebracht werden, die in verbundenem Zustand mit Verbindungsmitteln 14, beispielsweise Schraubverbindungen, verbunden sind.

Die Figuren 7 bis 10 zeigen eine Verbindungsvorrichtung 30 gemäß einer dritten, nicht erfindungsgemäßen, Ausgestaltung. Im Unterschied zu den ersten beiden Ausgestaltungen ist das Ankerelement 4 aus einer Vielzahl von länglichen Elementen 31 ausgebildet, die sich in zwei, vorzugsweise im Wesentlichen parallelen Ebenen 32 und 33 vom Kantenschutzelement 2 erstrecken. Alternativ können sich die länglichen Elementen 31 in einer Ebene oder in mehr als zwei Ebenen vom Kantenschutzelement 2 erstrecken. Das Verbindungselement 3 der Verbindungsvorrichtung 30 besteht entweder aus zwei zueinander im Wesentlichen parallelen Platten 34 oder aus einer Platte 35, die zwischen die beiden Platten 34 einführbar ist und vorzugsweise die gleiche Länge wie die beiden Platten 34 aufweist. Zusätzlich sind Öffnungen 8 in die Platten 34 und 35 eingebracht.

Zwei dünnwandige Fertigteile 11, in die eine Verbindungsvorrichtung 30 integriert, insbesondere eingegossen, ist, können gemäß Figur 10 entlang ihrer Stirnseiten 13 miteinander verbunden werden. Hierbei weist immer ein Fertigteil 11 eine erste Verbindungsvorrichtung 30 auf, die das Verbindungselement 3 aus den zwei zueinander im Wesentlichen parallelen Platten 34 aufweist, und das andere Fertigteil 11 weist eine zweite Verbindungsvorrichtung 30 auf, die das Verbindungselement 3 aus der Platte 35 aufweist.

Beim Zusammenführen der beiden Fertigteile 11 wird die Platte 35 zwischen die beiden im Wesentlichen parallelen Platten 34 eingeführt, wobei die parallelen Platten 34 und/ oder die Platte 35 in verbundenem Zustand an den Kantenschutzelementen 2 anliegen. In die Öffnungen 8 sind in verbundenem Zustand Verbindungsmittel 14, beispielsweise Schraubverbindungen, eingebracht. Ein Set aus zwei Verbindungsvorrichtungen 30 zur Verbindung von dünnwandigen Fertigteilen 11 aus einem gieß- und aushärtbaren Material 12 bildet eine form- und kraftschlüssige Verbindung zur Übertragung von Zugkräften, Druckkräften und teilweise Biegemomenten.

Die Figuren 11 und 12 zeigen eine Verbindungsvorrichtung 40 gemäß einer erfindungsgemäßen Ausgestaltung. Im Wesentlichen gleicht die erfindungsgemäße. Ausgestaltung der dritten Ausgestaltung, mit dem Unterschied, dass das Ankerelement 4 aus den Verzahnungselementen 9, den länglichen Elementen 31 sowie aus zwei zueinander im Wesentlichen parallelen Platten 41, die sich von entgegengesetzten Rändern 22 des Kantenschutzelements 2 in die gleiche Richtung erstrecken, ausgebildet ist. Hierdurch werden vorteilhaft teilweise oder vollständig die Stirnseite 13 sowie die Oberflächen 18 des Fertigteils 11, an welchen das Kantenschutzelement 2 anliegt, geschützt. Bei der Kraftübertragung von den dünnwandigen Fertigteilen 11 auf die Verbindungsvorrichtung 40 mit Hilfe der feingliedrigen Ankerelemente 31 entstehen Verbundspannungen die zu einem Spalten des gieß- und aushärtbaren Materials 12 führen können. Die zusätzlichen Platten 41 behindern die Querzugspannungen und verhindern ein mögliches Spalten. Zusätzlich bilden die Verzahnungselemente 9 eine Verbindung und somit ein zusätzliches Aussteifungselement der beiden Platten 41 und verhindern Verformungen resultierend aus den inneren Querdruckkräften.

Zwei dünnwandige Fertigteile 11, in die eine erfindungsgemäße Verbindungsvorrichtung 40 integriert, insbesondere eingegossen, ist, können entlang ihrer Stirnseiten 13 miteinander verbunden werden. Hierbei weist immer ein Fertigteil 11 eine erste Verbindungsvorrichtung 40 auf, die ein Verbindungselement 3 aus den zwei zueinander im Wesentlichen parallelen Platten 34 aufweist, und das andere Fertigteil 11 weist eine zweite Verbindungsvorrichtung 40 auf, die ein Verbindungselement 3 aus der Platte 35 aufweist. Beim Zusammenführen der beiden Fertigteile 11 wird die Platte 35 zwischen die beiden im Wesentlichen parallelen Platten 34 eingeführt, wobei die parallelen Platten 34 und die Platte 35 in verbundenem Zustand an den Kantenschutzelementen 2 anliegen. In Öffnungen 8 können in verbundenem Zustand Verbindungsmittel 14, beispielsweise Schraubverbindungen, eingebracht werden. Ein Set aus zwei Verbindungsvorrichtungen 40 zur Verbindung von dünnwandigen Fertigteilen 11 aus einem gieß- und aushärtbaren Material 12 bildet eine form- und kraftschlüssige Verbindung zur Übertragung von Zugkräften, Druckkräften und teilweise Biegemomenten.

Die Figuren 13A und 13B zeigen eine Verbindungsvorrichtung 50 gemäß einer fünften, nicht erfindungsgemäßen, Ausgestaltung. Das Ankerelement 4 ist aus den länglichen Elementen 31 ausgebildet. Das Verbindungselement 3 der Verbindungsvorrichtung 50 umfasst entweder eine schlitzförmige Ausnehmung 51 oder eine Platte 52, die in die schlitzförmige Ausnehmung 51 einführbar ist und die eine gleiche Länge wie die schlitzförmige Ausnehmung 51 aufweist. Hierdurch können die Fertigteile 11 vollkommen fugenfrei und bündig miteinander verbunden werden.

Zwei dünnwandige Fertigteile 11, in die eine Verbindungsvorrichtung 50 integriert, insbesondere eingegossen, ist, können entlang ihrer Stirnseiten 13 miteinander verbunden werden. Hierbei weist immer ein Fertigteil 11 eine erste Verbindungsvorrichtung 50 auf, die ein Verbindungselement 3 aus der schlitzförmigen Ausnehmung 51 aufweist, und das andere Fertigteil 11 weist eine zweite Verbindungsvorrichtung 50 auf, die ein Verbindungselement 3 aus der Platte 52 aufweist. Beim Zusammenführen der beiden Fertigteile 11 wird die Platte 52 in die schlitzförmige Ausnehmung 51 eingeführt, wobei die Platte 52 in verbundenem Zustand am Boden der schlitzförmigen Ausnehmung 51 anliegt. Außerdem liegen in verbundenem Zustand die beiden Kantenschutzelemente 2 der Verbindungsvorrichtungen 50 aneinander an. In Öffnungen 8, die sich in der schlitzförmigen Ausnehmung 51 und dem entsprechenden Fertigteil 11 sowie in der Platte 52 befinden, sind in verbundenem Zustand Verbindungsmittel 14, beispielsweise Schraubverbindungen, eingebracht. Ein Set aus zwei Verbindungsvorrichtungen 50 zur Verbindung von dünnwandigen Fertigteilen 11 aus einem gieß- und aushärtbaren Material 12 bildet eine form- und kraftschlüssige Verbindung zur Übertragung von Zugkräften, Druckkräften und teilweise Biegemomenten.

Wie in den Figuren 14A und 14B gezeigt, kann das Kantenschutzelement 2 der zweiten Verbindungsvorrichtung 50 als Winkelprofil 53 ausgebildet sein. Hierdurch kann eine Eckverbindung von zwei Verbindungsvorrichtungen 50 und/oder Fertigteilen 11 realisiert werden. Wird hingegen eine "konventionelle", ebene Verbindung realisiert, ermöglicht das Winkelprofil 53 einen zusätzlichen Schutz um die Kante und teilweise an der Oberfläche 18 des Fertigteils 11.

Die Figuren 15 bis 18 zeigen eine Verbindungsvorrichtung 60 gemäß einer sechsten, nicht erfindungsgemäßen, Ausgestaltung. Das Ankerelement 4 ist aus den länglichen Elementen 31 gebildet. Das Verbindungselement 3 der Verbindungsvorrichtung 60 ist entweder aus einem Winkelprofil 61 mit einem ersten Schenkel 62, der sich vom Kantenschutzelement 2 erstreckt, und einem zweiten Schenkel 63, der im Wesentlichen parallel zum Kantenschutzelement 2 ist, oder als quadratisches Hohlprofil 64 mit einer zum Kantenschutzelement 2 im Wesentlichen parallelen Nut 65 zwischen Hohlprofil 64 und Kantenschutzelement 2, wobei die Tiefe der Nut 65 und die Länge des zweiten Schenkels 63 gleich groß sind, ausgebildet. Hierdurch können die Verbindungsvorrichtungen 60 beziehungsweise die Fertigteile 11 vollkommen fugenfrei miteinander verbunden werden.

Zwei dünnwandige Fertigteile 11, in die eine Verbindungsvorrichtung 60 integriert, insbesondere eingegossen, ist, können entlang ihrer Stirnseiten 13 miteinander verbunden werden. Hierbei weist immer ein Fertigteil 11 eine erste Verbindungsvorrichtung 60 auf, die ein Verbindungselement 3 aus dem Winkelprofil 61 aufweist, und das andere Fertigteil 11 weist eine zweite Verbindungsvorrichtung 60 auf, die ein Verbindungselement 3 aus dem Hohlprofil 64 aufweist. Beim Zusammenführen der beiden Fertigteile 11 wird das Winkelprofil 61 teilweise über das Hohlprofil 64 gestülpt, wobei der zweite Schenkel 63 des Winkelprofils 61 in verbundenem Zustand in die Nut 65 des Hohlprofils 64 eingreift. In Öffnungen 8, die in das Winkelprofil 61 und das Hohlprofil 64 eingebracht sind, können in verbundenem Zustand Verbindungsmittel 14, beispielsweise Schraubverbindungen, eingebracht werden. Ein Set aus zwei Verbindungsvorrichtungen 60 zur Verbindung von dünnwandigen Fertigteilen 11 aus einem gieß- und aushärtbaren Material 12 bildet eine form- und kraftschlüssige Verbindung zur Übertragung von Zugkräften, Druckkräften und teilweise Biegemomenten.

Wie in Figur 18 gezeigt, kann das quadratische Hohlprofil 64 der zweiten Verbindungsvorrichtung 60 mit einer, zum Kantenschutzelement 2 im Wesentlichen orthogonalen, halbseitig offenen Nut 65 ausgebildet sein. Dabei ist das Hohlprofil 64 im Wesentlichen um 90 Winkelgrad zu dem in Figur 17 dargestellten Hohlprofil 64 gedreht. Hierdurch kann eine Eckverbindung von zwei Verbindungsvorrichtungen 60 und/oder Fertigteilen 11 realisiert werden.

Alle denkbaren und möglichen Ausgestaltungen der Verbindungsvorrichtungen 1, 20, 30, 40, 50 und 60 können - unabhängig von der expliziten Ausgestaltung des Ankerelements 4 - ein Ankerelement 4 aufweisen, das ein quaderförmiges Einbauvolumen besitzt, wobei ein Verhältnis von Höhe des Einbauvolumens zu Breite des Einbauvolumens und/ oder von Höhe des Einbauvolumens zu Länge des Einbauvolumens höchstens 10 zu 100, vorzugsweise höchstens 5 zu 100, beträgt. Das "Einbauvolumen" entspricht in diesem Fall dem maximalen Volumen, welches das Ankerelement 4 nach Einbau in ein anderes Element, insbesondere in ein Fertigteil 11, in diesem Element durch seine äußeren Maße, nämlich Länge, Höhe und Breite, beansprucht.

Alle denkbaren und möglichen Ausgestaltungen der Verbindungsvorrichtungen 1, 20, 30, 40, 50 und 60 können - unabhängig von der expliziten Ausgestaltung des Kantenschutzelements 2 - ein Kantenschutzelement 2 aufweisen, das eine Länge aufweist, die zumindest das Fünffache, vorzugsweise zumindest das Zehnfache, der Höhe des Kantenschutzelements 2 beträgt.

Durch das oben beschriebene Einbauvolumen der Verbindungsvorrichtungen 1, 20, 30, 40, 50 und 60 eignen sich derartige Verbindungsvorrichtungen 1, 20, 30, 40, 50 und 60 für die Integration in ein dünnwandiges Fertigteil 11 aus einem gieß- und aushärtbaren Material 12. "Dünnwandig" bedeutet in diesem Fall, dass das dünnwandige Fertigteil 11, wie beispielsweise in Figur 17 dargestellt, eine Dicke im Bereich von einem halben Zentimeter bis zwölf Zentimeter, vorzugsweise im Bereich von einem Zentimeter bis vier Zentimeter, aufweist.

Ein erfindungsgemäßes Verfahren zur Herstellung des dünnwandigen Fertigteils 11 aus einem gieß- und aushärtbaren Material 12 weist die folgenden Verfahrensschritte auf:
In einem ersten Verfahrensschritt wird eine Schalung für das dünnwandige Fertigteil 11 errichtet. Die erfindungsgemäße Verbindungsvorrichtung wird dabei als Teil der Schalung genützt, wobei es vorteilhaft die gesamte Höhe einer Stirnseite 13 des Fertigteils 11, welche Höhe im Wesentlichen der Dicke 17 des Fertigteils 11 entsprechen kann, und die gesamte Länge dieser Stirnseite 13, welche Länge im Wesentlichen der Länge 19 des Fertigteils 11 entsprechen kann, abdeckt. Alternativ kann die erfindungsgemäße Verbindungsvorrichtung im Bereich mehrerer Stirnseiten 13 des Fertigteils 11 einen Teil der Schalung bilden.

In einem zweiten Verfahrensschritt wird die Schalung mit einem gieß- und aushärtbaren Material 12, beispielsweise Beton, Eis oder Kunststoff, ausgegossen. Das Ankerelement 4 beziehungsweise die Ankerelemente 4 werden dabei in das Fertigteil 11 eingegossen, wobei das Kantenschutzelement 2 beziehungsweise die Kantenschutzelemente 2 an der/den Stirnseite(n) 13 des Fertigteils 11 anliegen. Das Material 12 wird danach in einem dritten Verfahrensschritt ausgehärtet. In einem vierten Verfahrensschritt wird das dünnwandige Fertigteil 11 aus der Schalung entnommen.

Es ist zu erwähnen, dass das/die Ankerelement(e) 4 und/ oder die Verbindungsmittel 3 und/ oder die Verzahnungselemente 9 aus aufgerauten, perforierten und/oder profilierten dünnen Streifen, aufgerauten oder gerippten Stäben, Spanngliedern oder Platten, beispielsweise Blechen oder Stahlstäben oder auch Faserverbundkunststoffstäben, gefertigt sind, wobei die Streifen, Stäbe, Spannglieder oder Platten aus Metall, insbesondere Stahl, Kunststoff, faserverstärktem Kunststoff, Holz oder einem Verbundwerkstoff der zuvor genannten Werkstoffe oder Materialien, bestehen.

Es ist weiters zu erwähnen, dass die erfindungsgemäße Verbindungsvorrichtung oder das erfindungsgemäße Verfahren für die Herstellung einer einfach oder zweifach gekrümmten Schale aus mehreren dünnwandigen Fertigteilen 11 eingesetzt werden kann. Die Schale könnte beispielsweise als Tunnelelement oder als Überdachung für ein Gebäude eingesetzt werden.

Es ist weiters zu erwähnen, dass die erfindungsgemäße Verbindungsvorrichtung oder das erfindungsgemäße Verfahren für die Herstellung von normal- oder dickwandigen Fertigteilen eingesetzt werden kann, beispielsweise für die Herstellung von Fertigteilwänden oder -decken.

## Patentansprüche

1. Verbindungsvorrichtung (40) zur Verbindung von dünnwandigen Fertigteilen (11) aus einem gieß- und aushärtbaren Material (12), wobei die Verbindungsvorrichtung (40) zumindest ein Verbindungselement (3), ein zumindest teilweise entlang einer Stirnseite (13) des Fertigteils (11) anliegendes Kantenschutzelement (2) und zumindest ein Ankerelement (4) aufweist, wobei das zumindest eine Verbindungselement (3) sich von dem Kantenschutzelement (2) erstreckt und das zumindest eine Ankerelement (4) sich von dem Kantenschutzelement (2) erstreckt, wobei das Kantenschutzelement (2), das Ankerelement (4) und das Verbindungselement (3) einteilig ausgebildet sind, wobei das Ankerelement (4) Verzahnungselemente (9) aufweist, die sich transversal, vorzugsweise im Wesentlichen orthogonal, von dem Ankerelement (4) erstrecken und das Ankerelement (4) zwei zueinander im Wesentlichen parallele Platten (41) mit den Verzahnungselementen (9) aufweist, wobei sich die Platten (41) von entgegengesetzten Rändern (22) des Kantenschutzelements (2) in die gleiche Richtung erstrecken, **dadurch gekennzeichnet, dass** das Ankerelement (4) eine Vielzahl von länglichen Elementen (31) aufweist, die sich vom Kantenschutzelement (2) erstrecken.

2. Verbindungsvorrichtung (40) gemäß Anspruch 1, **dadurch gekennzeichnet, dass** das Verbindungselement (3) und das Ankerelement (4) sich im Wesentlichen parallel zueinander erstrecken.

3. Verbindungsvorrichtung (40) gemäß Anspruch 1 oder 2, **dadurch gekennzeichnet, dass** sich die länglichen Elemente (31) in mehreren, vorzugsweise im Wesentlichen parallelen, Ebenen (32, 33) vom Kantenschutzelement (2) erstrecken.

4. Verbindungsvorrichtung (40) gemäß einem der Ansprüche 1 bis 3, **dadurch gekennzeichnet, dass** das Ankerelement (4) ein quaderförmiges Einbauvolumen aufweist, wobei ein Verhältnis von Höhe des Einbauvolumens zu Breite des Einbauvolumens und/ oder von Höhe des Einbauvolumens zu Länge des Einbauvolumens höchstens 10 zu 100, vorzugsweise höchstens 5 zu 100, beträgt.

5. Verbindungsvorrichtung (40) gemäß einem der Ansprüche 1 bis 4, **dadurch gekennzeichnet, dass** das Verbindungselement (3) als Winkelprofil mit einem ersten Schenkel (15), der sich vom Kantenschutzelement (2) erstreckt, und einem zweiten Schenkel (16), der im Wesentlichen parallel zum Kantenschutzelement (2) ist, ausgebildet ist.

6. Verbindungsvorrichtung (40) gemäß einem der Ansprüche 1 bis 4, **dadurch gekennzeichnet, dass** das Verbindungselement (3) als elastisch verformbares Hakenelement (21) ausgebildet ist.

7. Set aus zwei Verbindungsvorrichtungen (40) gemäß einem der Ansprüche 1 bis 4, **dadurch gekennzeichnet, dass** das Verbindungselement (3) der ersten Verbindungsvorrichtung (40) aus zwei zueinander im Wesentlichen parallelen Platten (34) ausgebildet ist, und dass das Verbindungselement (3) der zweiten Verbindungsvorrichtung (40) eine Platte (35) umfasst, die zwischen die Platten (34) der ersten Verbindungsvorrichtung (40) einführbar ist und die vorzugsweise eine gleiche Länge wie die Platten (34) der ersten Verbindungsvorrichtung (40) aufweist.

8. Set aus zwei Verbindungsvorrichtungen (40) gemäß einem der Ansprüche 1 bis 4, **dadurch gekennzeichnet, dass** das Verbindungselement (3) der ersten Verbindungsvorrichtung (40) eine schlitzförmige Ausnehmung (51) umfasst, und dass das Verbindungselement (3) der zweiten Verbindungsvorrichtung (40) eine Platte (52) umfasst, die in die schlitzförmige Ausnehmung (51) der ersten Verbindungsvorrichtung (40) einführbar ist und die vorzugsweise eine gleiche Länge wie die schlitzförmige Ausnehmung (51) aufweist.

9. Set aus zwei Verbindungsvorrichtungen (40) gemäß Anspruch 8, **dadurch gekennzeichnet, dass** das Kantenschutzelement (2) der zweiten Verbindungsvorrichtung (40) als Winkelprofil (53) ausgebildet ist.

10. Set aus zwei Verbindungsvorrichtungen (40) gemäß einem der Ansprüche 1 bis 4, **dadurch gekennzeichnet, dass** das Verbindungselement (3) der ersten Verbindungsvorrichtung (40) als Winkelprofil (61) mit einem ersten Schenkel (62), der sich vom Kantenschutzelement (2) erstreckt, und einem zweiten Schenkel (63), der im Wesentlichen parallel zum Kantenschutzelement (2) ist, ausgebildet ist, und dass das Verbindungselement (3) der zweiten Verbindungsvorrichtung (40) als quadratisches Hohlprofil (64) mit einer, zum Kantenschutzelement (2) im Wesentlichen parallelen Nut (65) zwischen Hohlprofil (64) und Kantenschutzelement (2) ausgebildet ist, wobei vorzugsweise die Tiefe der Nut (65) und die Länge des zweiten Schenkels (63) gleich groß sind.

11. Set aus zwei Verbindungsvorrichtungen (40) gemäß einem der Ansprüche 1 bis 4, **dadurch gekennzeichnet, dass** das Verbindungselement (3) der ersten Verbindungsvorrichtung (40) als Winkelprofil (61) mit einem ersten Schenkel (62), der sich vom Kantenschutzelement (2) erstreckt, und einem zweiten Schenkel (63), der im Wesentlichen parallel zum Kantenschutzelement (2) ist, ausgebildet ist, und dass das Verbindungselement (3) der zweiten Verbindungsvorrichtung (40) als quadratisches Hohlprofil (64) mit einer, zum Kantenschutzelement (2) im Wesentlichen orthogonalen, halbseitig offenen Nut (65) zwischen Hohlprofil (64) und Kantenschutzelement (2) ausgebildet ist, wobei vorzugsweise die Tiefe der Nut (65) und die Länge des zweiten Schenkels (63) gleich groß sind.

12. Verbindungsvorrichtung (40) oder Set aus zwei Verbindungsvorrichtungen (40) gemäß einem der Ansprüche 1 bis 11, **dadurch gekennzeichnet, dass** das Verbindungselement (3) zumindest eine Öffnung (8) für ein Verbindungsmittel (14) aufweist.

13. Verbindungsvorrichtung (40) oder Set aus zwei Verbindungsvorrichtungen (40) gemäß einem der Ansprüche 1 bis 12, **dadurch gekennzeichnet, dass** das Kantenschutzelement (2) eine Länge aufweist, die zumindest das Fünffache, vorzugsweise zumindest das Zehnfache, der Höhe des Kantenschutzelements (2) beträgt.

14. Dünnwandiges Fertigteil (11) aus einem gieß- und aushärtbaren Material (12), aufweisend zumindest eine Verbindungsvorrichtung (40) oder Set aus zwei Verbindungsvorrichtungen (40) gemäß einem der Ansprüche 1 bis 13, **dadurch gekennzeichnet, dass** das dünnwandige Fertigteil eine Dicke im Bereich von einem halben Zentimeter bis zwölf Zentimeter, vorzugsweise im Bereich von einem Zentimeter bis vier Zentimeter, aufweist.

15. Dünnwandiges Fertigteil (11) gemäß Anspruch 14, **dadurch gekennzeichnet, dass** eine Höhe des Kantenschutzelements (2) der Verbindungsvorrichtung (40) zumindest der Dicke (17) des Fertigteils (11) im Bereich einer Stirnseite (13) des Fertigteils (11), an der das Kantenschutzelement (2) anliegt, entspricht.

16. Dünnwandiges Fertigteil (11) gemäß Anspruch 14 oder 15, **dadurch gekennzeichnet, dass** das Kantenschutzelement (2) der Verbindungsvorrichtung (40) einteilig ausgebildet ist und vollständig entlang der Stirnseite (13) anliegt.

17. Dünnwandiges Fertigteil (11) gemäß Anspruch 16, **dadurch gekennzeichnet, dass** die Verbindungsvorrichtung (40) einen Teil einer Schalung zur Herstellung des dünnwandigen Fertigteils (11) bildet.

18. Dünnwandiges Fertigteil (11) gemäß einem der Ansprüche 14 bis 17, **dadurch gekennzeichnet, dass** das Ankerelement (4) vollständig in das Fertigteil (11) eingegossen ist.

19. Dünnwandiges Fertigteil (11) gemäß einem der Ansprüche 14 bis 18, **dadurch gekennzeichnet, dass** das Fertigteil (11) aus Beton, Eis oder Kunststoff gebildet ist.

20. Verfahren zur Herstellung eines dünnwandigen Fertigteils (11) aus einem gieß- und aushärtbaren Material (12), aufweisend die Verfahrensschritte:
Errichten einer Schalung für das dünnwandige Fertigteil (11),
Ausgießen der Schalung mit einem gieß- und aushärtbaren Material (12),
Aushärten des gieß- und aushärtbaren Materials (12),
Entnehmen des dünnwandigen Fertigteils (11); und
**dadurch gekennzeichnet, dass**
beim Errichten der Schalung eine Verbindungsvorrichtung (40) oder Set aus zwei Verbindungsvorrichtungen (40) gemäß einem der Ansprüche 1 bis 13 als Teil der Schalung angeordnet wird.

## Claims

1. A connecting device (40) for connecting thin-walled prefab elements (11) made from a castable and curable material (12), wherein the connecting device (40) has at least one connecting element (3), an edge protecting element (2) abutting at least in part a front face (13) of the prefab element (11) and at least one anchor element (4), wherein the at least one connecting element (3) extends from the edge protecting element (2) and the at least one anchor element (4) extends from the edge protecting element (2), wherein the edge protecting element (2), the anchor element (4) and the connecting element (3) are configured as a single part, wherein the anchor element (4) has toothed elements (9), which extend transversally, preferably substantially orthogonally, from the anchor element (4) and wherein the anchor element (4) has at least two slabs (41) substantially in parallel to one another with the toothed elements (9), wherein the slabs (41) extend from opposing fringes (22) of the edge protecting element (2) in the same direction, **characterized in that** the anchor element (4) has a plurality of elongate elements (31), which extend from the edge protecting element (2).

2. A connecting device (40) according to claim 1, **characterized in that** the connecting element (3) and the anchor element (4) extend substantially in parallel to one another.

3. A connecting device (40) according to claim 1 or 2, **characterized in that** the elongate elements (31) extend in several, preferably substantially parallel, planes (32, 33) from the edge protecting element (2).

4. A connecting device (40) according to any of the claims 1 to 3, **characterized in that** the anchor element (4) has a cuboid mounting volume, wherein a ratio between height of the mounting volume to width of the mounting volume and/or height of the mounting volume to length of the mounting volume is at the most 10 to 100, preferably at the most 5 to 100.

5. A connecting device (40) according to any of the claims 1 to 4, **characterized in that** the connecting element (3) is configured as an angular profile having a first leg (15), which extends from the edge protecting element (2), and a second leg (16), which extends substantially in parallel to the edge protecting element (2).

6. A connecting device (40) according to any of the claims 1 to 4, **characterized in that** the connecting element (3) is configured as a resiliently deformable hook element (21).

7. A set comprised of two connecting devices (40) according to any of the claims 1 to 4, **characterized in that** the connecting element (3) of the first connecting device (40) is formed by two slabs (34) substantially in parallel to one another and that the connecting element (3) of the second connecting device (40) comprises a slab (35), which may be introduced in-between the slabs (34) of the first connecting device (40) and has preferably a same length as the slabs (34) of the first connecting device (40).

8. A set comprised of two connecting devices (40) according to any of the claims 1 to 4, **characterized in that** the connecting element (3) of the first connecting device (40) comprises a slit-like recess (51) and that the connecting element (3) of the second connecting device (40) comprises a slab (52), which may be introduced into the slit-like recess (51) of the first connecting device (40) and has preferably a same length as the slit-like recess (51).

9. A set comprised of two connecting devices (40) according to claim 8, **characterized in that** the edge protecting element (2) of the second connecting device (40) is configured as an angular profile (53).

10. A set comprised of two connecting devices (40) according to any of the claims 1 to 4, **characterized in that** the connecting element (3) of the first connecting device (40) is configured as an angular profile (61) having a first leg (62), which extends from the edge protecting element (2), and a second leg (63), which is substantially in parallel to the edge protecting element (2), and that the connecting element (3) of the second connecting device (40) is configured as a square hollow profile (64) having a groove (65) substantially in parallel to the edge protecting element (2) between the hollow profile (64) and the edge protecting element (2), wherein the depth of the groove (65) and the length of the second leg (63) are preferably the same in size.

11. A set comprised of two connecting devices (40) according to any of the claims 1 to 4, **characterized in that** the connecting element (3) of the first connecting device (40) is configured as an angular profile (61) having a first leg (62), which extends from the edge protecting element (2), and a second leg (63), which is substantially in parallel to the edge protecting element (2), and that the connecting element (3) of the second connecting device (40) is configured as a square hollow profile (64) having a groove (65) that is open on a half side and substantially orthogonal to the edge protecting element (2) between the hollow profile (64) and the edge protecting element (2), wherein the depth of the groove (65) and the length of the second leg (63) are preferably the same in size.

12. A connecting device (40) or a set comprised of two connecting devices (40) according to any of the claims 1 to 11, **characterized in that** the connecting element (3) has at least one opening (8) for a connecting means (14).

13. A connecting device (40) or a set comprised of two connecting devices (40) according to any of the claims 1 to 12, **characterized in that** the edge protecting element (2) has a length, which is at least five times, preferably at least ten times, the height of the edge protecting element (2).

14. A thin-walled prefab element (11) made from a castable and curable material (12) having at least one connecting device (40) or a set comprised of two connecting devices (40) according to any of the claims 1 to 13, **characterized in that** the thin-walled prefab element has a thickness in the range of half a centimetre to twelve centimetres, preferably in the range of one centimetre to four centimetres.

15. A thin-walled prefab element (11) according to claim 14, **characterized in that** a height of the edge protecting element (2) of the connecting device (40) corresponds to at least the thickness (17) of the prefab element (11) in the area of a front face (13) of the prefab element (11) abutting the edge protecting element (2).

16. A thin-walled prefab element (11) according to claim 14 or 15, **characterized in that** the edge protecting element (2) of the connecting device (40) is configured as a single piece and completely abuts along the front face (13).

17. A thin-walled prefab element (11) according to claim 16, **characterized in that** the connecting device (40) forms part of a casing for the production of the thin-walled prefab element (11).

18. A thin-walled prefab element (11) according to any of the claims 14 to 17, **characterized in that** the anchor element (4) is completely cast into the prefab element (11).

19. A thin-walled prefab element (11) according to any of the claims 14 to 18, **characterized in that** the prefab element (11) is made from concrete, ice or plastic material.

20. A method for the production of a thin-walled prefab element (11) made from a castable and curable material (12), having the following method steps:
mounting a casing for the thin-walled prefab element (11),
filling the casing with a castable and curable material (12),
curing the castable and curable material (12),
removing the thin-walled prefab element (11); and
**characterized in that**
upon mounting the casing, there is arranged a connecting device (40) or a set comprised of two connecting devices (40) according to any of the claims 1 to 13 as part of the casing.

## Revendications

1. Dispositif de raccordement (40) destiné à relier des éléments préfabriqués minces (11) constitués d'un matériau coulable et durcissable (12), le dispositif de raccordement (40) présentant au moins un élément de liaison (3), un élément de protection d'arête (2) plaqué au moins en partie le long d'une face frontale (13) de l'élément préfabriqué (11) et au moins un élément d'ancrage (4), ledit au moins un élément de liaison (3) s'étendant à partir de l'élément de protection d'arête (2) et ledit au moins un élément d'ancrage (4) s'étendant à partir de l'élément de protection d'arête (2), l'élément de protection d'arête (2), l'élément d'ancrage (4) et l'élément de liaison (3) étant réalisés d'une seule pièce, l'élément d'ancrage (4) présentant des éléments de denture (9) qui s'étendent transversalement, de préférence sensiblement orthogonalement, à partir de l'élément d'ancrage (4) et l'élément d'ancrage (4) présentant deux plaques (41) sensiblement parallèles l'une à l'autre avec les éléments de denture (9), les plaques (41) s'étendant dans la même direction à partir de bords opposés (22) de l'élément de protection d'arête (2), **caractérisé en ce que** l'élément d'ancrage (4) présente une pluralité d'éléments allongés (31) qui s'étendent à partir de l'élément de protection d'arête (2).

2. Dispositif de raccordement (40) selon la revendication 1, **caractérisé en ce que** l'élément de liaison (3) et l'élément d'ancrage (4) s'étendent sensiblement parallèlement l'un à l'autre.

3. Dispositif de raccordement (40) selon la revendication 1 ou 2, **caractérisé en ce que** les éléments allongés (31) s'étendent à partir de l'élément de protection d'arête (2) dans plusieurs plans (32, 33), de préférence sensiblement parallèles.

4. Dispositif de raccordement (40) selon l'une quelconque des revendications 1 à 3, **caractérisé en ce que** l'élément d'ancrage (4) présente un volume d'installation de forme parallélépipédique, le rapport entre la hauteur du volume d'installation et la largeur du volume d'installation et/ou entre la hauteur du volume d'installation et la longueur du volume d'installation étant au maximum de 10 à 100, de préférence au maximum de plus 5 à 100.

5. Dispositif de raccordement (40) selon l'une quelconque des revendications 1 à 4, **caractérisé en ce que** l'élément de liaison (3) se présente sous la forme d'un profilé angulaire comprenant une première branche (15) qui s'étend à partir de l'élément de protection d'arête (2) et une seconde branche (16) qui s'étend sensiblement parallèlement à l'élément de protection d'arête (2).

6. Dispositif de raccordement (40) selon l'une quelconque des revendications 1 à 4, **caractérisé en ce que** l'élément de liaison (3) se présente sous la forme d'un élément de crochet (21) élastiquement déformable.

7. Ensemble de deux dispositifs de raccordement (40) selon l'une quelconque des revendications 1 à 4, **caractérisé en ce que** l'élément de liaison (3) du premier dispositif de raccordement (40) est formé à partir de deux plaques (34) sensiblement parallèles l'une à l'autre, et **en ce que** l'élément de liaison (3) du second dispositif de raccordement (40) comprend une plaque (35) qui peut être insérée entre les plaques (34) du premier dispositif de raccordement (40) et qui présente de préférence la même longueur que les plaques (34) du premier dispositif de raccordement (40).

8. Ensemble de deux dispositifs de raccordement (40) selon l'une quelconque des revendications 1 à 4, **caractérisé en ce que** l'élément de liaison (3) du premier dispositif de raccordement (40) comporte un évidement (51) en forme de fente, et **en ce que** l'élément de liaison (3) du second dispositif de raccordement (40) comprend une plaque (52) qui peut être insérée dans l'évidement (51) en forme de fente du premier dispositif de raccordement (40) et qui présente de préférence la même longueur que l'évidement (51) en forme de fente.

9. Ensemble de deux dispositifs de raccordement (40) selon la revendication 8, **caractérisé en ce que** l'élément de protection d'arête (2) du second dispositif de raccordement (40) se présente sous la forme d'un profilé angulaire (53).

10. Ensemble de deux dispositifs de raccordement (40) selon l'une quelconque des revendications 1 à 4, **caractérisé en ce que** l'élément de liaison (3) du premier dispositif de raccordement (40) se présente sous la forme d'un profilé angulaire (61) comprenant une première branche (62) qui s'étend à partir de l'élément de protection d'arête (2) et une seconde branche (63) qui est sensiblement parallèle à l'élément de protection d'arête (2), et **en ce que** l'élément de liaison (3) du second dispositif de raccordement (40) se présente sous la forme d'un profilé creux (64) carré comportant une rainure (65) sensiblement parallèle à l'élément de protection d'arête (2) entre le profilé creux (64) et l'élément de protection d'arête (2), la profondeur de la rainure (65) et la longueur de la seconde branche (63) présentant de préférence la même dimension.

11. Ensemble de deux dispositifs de raccordement (40) selon l'une quelconque des revendications 1 à 4, **caractérisé en ce que** l'élément de liaison (3) du premier dispositif de raccordement (40) se présente sous la forme d'un profilé angulaire (61) comprenant une première branche (62) qui s'étend à partir de l'élément de protection d'arête (2) et une seconde branche (63) qui est sensiblement parallèle à l'élément de protection d'arête (2), et **en ce que** l'élément de liaison (3) du second dispositif de raccordement (40) se présente sous la forme d'un profilé creux (64) carré comportant une rainure ouverte (65) semi-latérale, qui est sensiblement orthogonale à l'élément de protection d'arête (2) entre le profilé creux (64) et l'élément de protection d'arête (2), la profondeur de la rainure (65) et la longueur de la seconde branche (63) présentant de préférence la même dimension.

12. Dispositif de raccordement (40) ou ensemble de deux dispositifs de raccordement (40) selon l'une quelconque des revendications 1 à 11, **caractérisé en ce que** l'élément de liaison (3) comporte au moins une ouverture (8) qui est destinée à accueillir un moyen de liaison (14).

13. Dispositif de raccordement (40) ou ensemble de deux dispositifs de raccordement (40) selon l'une quelconque des revendications 1 à 12, **caractérisé en ce que** l'élément de protection d'arête (2) présente une longueur qui est égale à au moins cinq fois, de préférence à au moins dix fois la hauteur de l'élément de protection d'arête (2).

14. Elément préfabriqué mince (11) constitué d'un matériau coulable et durcissable (12), présentant au moins un dispositif de raccordement (40) ou un ensemble de deux dispositifs de raccordement (40) selon l'une quelconque des revendications 1 à 13, **caractérisé en ce que** l'élément préfabriqué mince présente une épaisseur qui est comprise dans la gamme d'un demi-centimètre à douze centimètres, de préférence dans la gamme d'un centimètre à quatre centimètres.

15. Elément préfabriqué mince (11) selon la revendication 14, **caractérisé en ce qu'**une hauteur de l'élément de protection d'arête (2) du dispositif de raccordement (40) correspond à au moins l'épaisseur (17) de l'élément préfabriqué (11) au niveau d'une face frontale (13) de l'élément de protection d'arête (2) sur laquelle l'élément de protection d'arête (2) est plaqué.

16. Elément préfabriqué mince (11) selon la revendication 14 ou 15, **caractérisé en ce que** l'élément de protection d'arête (2) du dispositif de raccordement (40) est réalisé d'une seule pièce et est entièrement plaqué le long de la face frontale (13).

17. Elément préfabriqué mince (11) selon la revendication 16, **caractérisé en ce que** le dispositif de raccordement (40) forme une partie d'un coffrage qui est destiné à produire l'élément préfabriqué mince (11).

18. Elément préfabriqué mince (11) selon l'une quelconque des revendications 14 à 17, **caractérisé en ce que** l'élément d'ancrage (4) est entièrement coulé dans l'élément préfabriqué (11).

19. Elément préfabriqué mince (11) selon l'une quelconque des revendications 14 à 18, **caractérisé en ce que** l'élément préfabriqué (11) est constitué de béton, de glace ou de matière plastique.

20. Procédé de fabrication d'un élément préfabriqué mince (11) constitué d'un matériau coulable et durcissable (12), comprenant les étapes suivantes :
ériger un coffrage pour l'élément préfabriqué mince (11),
verser un matériau coulable et durcissable (12) dans le coffrage,
faire durcir le matériau coulable et durcissable (12), et
enlever l'élément préfabriqué mince (11) ;
et **caractérisé en ce que**, lorsque le coffrage est érigé, un dispositif de raccordement (40) ou un ensemble de deux dispositifs de raccordement (40) selon l'une quelconque des revendications 1 à 13 est disposé en tant que partie du coffrage.
